# EUROPÄISCHE PATENTSCHRIFT

(11) **EP 0 751 364 B1**
(45) Veröffentlichungstag und Bekanntmachung des Hinweises auf die Patenterteilung: **14.04.1999**
(21) Anmeldenummer: 96108211.2
(22) Anmeldetag: 23.05.1996
(51) Int. Cl.: F28D 9/00, F28F 27/02

(54) **Plattenwärmetauscher, insbesondere Ölkühler**
Plate-like heat exchanger, more in particularly oil cooler
Echangeur de chaleur à plaques, en particulier refroidisseur d'huile

(30) Priorität: 28.06.1995 DE 19523475
(43) Veröffentlichungstag der Anmeldung: 02.01.1997
(73) Patentinhaber: Längerer & Reich GmbH, 70794 Filderstadt (DE)
(72) Erfinder: Brost, Victor, Dipl.-Ing. (FH), 72631 Aichtal (DE); Käsinger, Rainer, 72221 Haiterbach (DE)
(74) Vertreter: Wolter, Klaus-Dietrich

(56) Entgegenhaltungen:
- DE-A- 2 306 426
- DE-A- 3 020 557
- FR-A- 2 634 276

## Beschreibung

Die Erfindung betrifft einen Plattenwärmetauscher, insbesondere Ölkühler, mit einem Stapel von Wärmetauscherplatten, die unter Bildung von getrennten Strömungskanälen für die wärmeaustauschenden Medien ineinanderliegen und bei dem die Ein-und Austrittsmündungen für wenigstens das eine Medium auf der gleichen Seite des Plattenstapels liegen, mit in den Ein-und Ausströmkanälen vorgesehenen Einsätzen zur Strömungsumlenkung. Ferner betrifft die Erfindung ein Herstellungsverfahren für den bezeichneten Plattenwärmetauscher.

Aus der DE-OS 30 21 246 ist beispielsweise so ein Plattenwärmetauscher bekannt, der dort zur Kühlung eines flüssigen Nahrungsmittels vorgesehen ist. Die in den Ein-und Austrittskanälen angeordneten Einsätze sind etwa rohrförmig mit einer Reihe von Ausschnitten und Leitelementen und dienen der Vergleichmäßigung der Strömung in allen Strömungskanälen, insbesondere in den vom Strömungsmitteleintritt bzw - austritt entfernt liegenden Bereichen, wodurch Einfluß auf die Senkung der Druckverluste genommen wird. In diesem Plattenwärmetauscher werden alle Strömungskanäle in einer Richtung durchströmt.Eine mehrfache, wie in einem sogenannten Mehrflußprinzip vorhandene Durchströmung wird und soll hier nicht erreicht werden.

Wärmetauscher mit mehrfacher mäanderartiger Durchströmung sind ebenfalls bekannt. Beispielsweise ist zu diesem Zweck in der DE-AS 22 09 395 eine in einem Kanal eingesetzte und verlötete sogenannte Versteifungsplatte vorgesehen, die die teilweise Strömungsumlenkung bewirkt. In der DE-OS 35 36 316, die einen Ölkühler in Scheibenbauweise betrifft, wird durch den Einbau von Zwischenwänden mit Durchbrechungen die mäanderförmige Durchströmung des Kühlers erreicht. Diese Lösungen sind deshalb unvollkommen, weil die Durchströmung nicht weiter variierbar ist, d.h. die Strömungsumlenkelemente sind fest eingebaut und nicht von ihrem Ort entfernbar. Sie werden während des Montageprozesses eingelegt und in dem nachfolgenden Fügeprozeß fest verbunden, gewöhnlich gelötet.

Die Aufgabe der Erfindung wird darin gesehen, einen Plattenwärmetauscher, insbesondere Ölkühler mit den Merkmalen des Oberbegriffes zur Verfügung zu stellen, der eine Mehrfachdurchströmung aufweisen und deshalb bei geringerem Mengenstrom über eine beachtliche Kühlleistung verfügen soll und der sehr herstellungsfreundlich ist.

Die erfindungsgemäße Lösung ergibt sich aus den Patentansprüchen.

Die Herstellungsfreundlichkeit wurde durch den kennzeichnenden Teil des Anspruches 5 realisiert. Danach kommen Einsätze zur Anwendung, die aus einem einheitlichen Bauteil bestehen und in einem Arbeitsschritt eingesetzt werden. Nachfolgend wird der die Einsätze verbindende Kupplungsteil des Bauteils entfernt, beispielsweise abgetrennt. Die Verteilungseinsätze sind aus einem geeigneten Kunststoff hergestellt. Sie sind durch Klemm-oder Spannkräfte im Inneren der Ein-und Austrittskanäle gehalten. Die vor dem Einsetzen in die Kanäle verbundenen Verteilungseinsätze besitzen eine Reihe von fertigungstechnischen Vorteilen. So kann es beispielsweise nicht vorkommen, daß versehentlich falsche Verteilungseinsätze angewendet werden oder ein Verteilungseinsatz vergessen wird. Für die Funktion des Plattenwärmetauschers ist es ohne Bedeutung, ob der eine Einsatz in den Einströmkanal und der andere Einsatz in den Ausströmkanal oder umgekehrt eingesetzt wurde , wenn nur jeweils die nachstehend beschriebenen unterschiedlich gestalteten Einsätze verwendet werden. Aus diesem Grund ist in den Ansprüchen von Ein-oder Ausströmkanal die Rede.

Das Einsetzen ist in einem Arbeitsgang ausführbar und läßt sich sehr gut in die Fertigungslinie für Plattenwärmetauscher einfügen. Die Mehrfachdurchströmung, die eine wesentliche Steigerung der Kühlleistung zur Folge hat, wird erfindungsgemäß durch den kennzeichnenden Teil des Anspruches 1 realisiert. Die Merkmale der Ansprüche 2 bis 4 dienen der Ausgestaltung und Präzisierung. Alle in den Patentansprüchen niedergelegten Merkmale sollen als an dieser Stelle ausdrücklich offenbart gelten, auch wenn in der nachfolgenden Beschreibung nicht alle genannt sein sollten.

Der erfindungsgemäße Plattenwärmetauscher zeichnet sich durch einen mäanderförmigen Strömungsweg des Kühlmittels aus, mit einem Einsatz in dem einen Ein-oder Ausströmkanal, der diesen im wesentlichen an einer vorbestimmten Stelle absperrt und mit einem zweiten Einsatz in dem anderen Ein-oder Ausströmkanal, der diesen Kanal bereichsweise, d.h. nur über einen Teil seiner Gesamtlänge hülsenartig auskleidet. Der eine Einsatz ist vorzugsweise scheibenartig und elastisch verformbar, um sich gut an einer vorbestimmten Stelle, an einem Plattenstoß, innerhalb des einen Ein-oder Ausströmkanales, anzuschmiegen und seine Abdichtfunktion zu erfüllen. Der andere Einsatz ist eine Hülse mit am im Inneren des anderen Kanals befindlichen Ende angeordneter umlaufender Dichtlippe. Die vorgesehenen Abdichtstellen in den Strömungskanälen befinden sich auf unterschiedlicher Höhe. Eine günstige dreifache Durchströmung ergibt sich, wenn der scheibenartige Einsatz etwa in halber Höhe des Befestigungsendes des hülsenartigen Einsatzes vorgesehen wird. Zur zusätzlichen Befestigung und Einführung besitzt der scheibenartige Einsatz einen Einführungsteil, das einen Befestigungsring trägt, der an dem einen Anschlußflansch verklemmt oder eingespannt ist. Der andere Einsatz, die Hülse, besitzt ebenfalls einen solchen Befestigungsring, der in gleicher Weise an dem anderen Anschlußflansch gehalten ist.

Durch die von der Strömungsumlenkung bewirkte höhere Strömungsgeschwindigkeit wird die Kühlleistung des Plattenwärmetauschers wesentlich erhöht .

Nachfolgend wird die Erfindung in einem Ausführungbeispiel unter Bezugnahme auf die Zeichnungen erläutert.
Es zeigen:
- Fig. 1: ein Ölkühler im Schnitt mit im Einströmkanal angeordneter Abdichtscheibe und im Austrittskanal angeordneter Hülse;
- Fig. 2: wie Fig. 1, mit einer Hülse im Eintrittskanal und einer Abdichtscheibe im Aus trittskanal;
- Fig. 3: ein vorgefertigtes Bauteil mit den Einsätzen;
- Fig. 4: ein Befestigungs-und Abdichtring;
- Fig. 5: eine Dichtscheibe als Einsatz;

In den Fig. 1 und 2 ist die Mäanderform 3 des Durchströmweges des Mediums, in diesem Fall Wasser, durch den Ölkühler, dargestellt. Wie gut zu erkennen ist, bildet sich in jedem Fall eine mäanderartige Durchströmung des Ölkühlers aus, egal welcher der beiden Einsätze 10;20 in welchem der Kanäle 5;6 plaziert ist. Der in den Fig. 1 und 2 dargestellte Ölkühler ist als Plattenwärmetauscher 1 aufgebaut und besteht beispielsweise aus 26 einzelnen Wärmetauscherplatten 2, die ineinandergestapelt und an ihren Berührungsstellen, am aüßeren Rand und den inneren Plattenstößen 8, gelötet sind. Durch die Formgebung der Wärmetauscherplatten 2 sind getrennte Strömungskanäle für Öl 9 und Wasser 13 gebildet. Dargestellt sind nur die Ein-und Ausströmkanäle 5;6 für Wasser, die durch die vertikal übereinanderliegenden Plattenstöße 8 der Wärmetauscherplatten 2 begrenzt und im Querschnitt rund sind. Der in den Abbildungen links befindliche Kanal ist als Einströmkanal 5 vorgesehen, während der Ausströmkanal 6 auf der rechten Seite angeordnet ist. Der Plattenwärmetauscher 1 ist auf einer Grundplatte 4 aufgebaut, die über nicht dargestellte Befestigungsvorrichtungen, beispielsweise in einem Kraftfahrzeug verfügt. An der Grundplatte 4 sind ferner die Anschlußflansche 25 für nicht dargestellte Kühlwasseranschlüsse vorgesehen. Der obere Abschluß des Plattenwärmetauschers 1 wird durch eine Deckplatte 7 gebildet. In Fig. 1 befindet sich der scheibenförmige, den Einströmkanal 5 absperrende Einsatz 10 im von unten fünften Plattenstoß 8. Da in diesem Beispiel das gesamte Bauteil 50 aus Kunststoff hergestellt ist, besitzt die Scheibe 11 eine solch gute Elastizität, daß sie sich allseitig in dem Plattenstoß 8 anschmiegt und für ausreichende Dichtigkeit sorgt. Das Wasser strömt unten ein, gelangt bis zur Scheibe 11, verteilt sich horizontal in den Strömungskanälen 13, gelangt zur rechten Seite, wo es bis zur Dichtlippe 22 am oberen Ende der Hülse 21 aufsteigen kann und wieder gezwungen wird, horizontalen Weg zu nehmen, um im Einströmkanal 5 weiter nach oben bis zur Deckplatte 7 zu steigen und seinen Weg wieder nach rechts, zum Ausströmkanal 6 zu finden, über den das Wasser den Ölkühler wieder verläßt. Auf diesem mäanderartigen Durchströmweg hat das Wasser eine größere Wärmemenge von dem Öl aufgenommen und abgeführt als es bei einfacher Durchströmung der Fall sein könnte. Die Dichtlippe 22 an der Hülse 21 trägt dafür Sorge, daß das von oben in die Hülse 21 eintretende Wasser nicht wieder zurück in den Kanal 6 fließen kann. Das Ende der Hülse 21 mit der Dichtlippe 22 befindet sich am von unten neunten Plattenstoß 8. Das Entfernen des Kupplungsteils 30 erfolgt nach Fig. 1 mit einem geeigneten Trennwerkzeug 26, das links, unten prinzipiell dargestellt ist.

Im Gegenbeispiel nach Fig. 2 steigt das einströmende Wasser in der Hülse 21 nach oben bis zur Deckplatte 7, weiter horizontal zum Ausströmkanal 6 und trifft dort auf die den Ausströmkanal 6 absperrende Scheibe 11, worauf der Strömungsweg horizontal in Richtung Einströmkanal 5 verläuft, wo das Wasser die Außenwandung 23 der Hülse 21 umspült und von dort, im unteren Bereich des Plattenwärmetauschers 1, wieder zum Ausströmkanal 6 gelangt, über den es den Wärmetauscher 1 wieder verläßt. In beiden Fällen ist die Durchströmung also mäanderartig. Der die Einsätze 10;20 verbindende Kupplungsteil 30 ist nach Fig. 2 bereits entfernt worden. Diese Darstellung zeigt den Ölkühler im einsatzbereiten Zustand.

Die Einzelheiten des Spritzguß-Bauteiles 50 mit den beiden Einsätzen 10;20, dem Einführungsteil für den Einsatz 10, den Positionierungsanschlägen 31, die sich am Kupplungsteil 30 befinden und im eingesetzten Zustand (siehe auch Fig. 1 und 2) an den Anschlußflanschen 25 anschlagen, sind am besten aus der Fig. 3 zu entnehmen. In der gleichen Höhe ist der Verbindungsquerschnitt zwischen dem Kupplungsteil 30 und den Einsätzen 10;20 schwächer ausgebildet, wodurch sich Trennstellen 32 ergeben, die das einfachere Abtrennen des Kupplungsteiles 30 - immer an der gleichen Stelle - gewährleisten. Dazu kann ein geeignetes Trennwerkzeug 26 verwendet werden. Die Trennstellen 32 sowie die Positionierungsanschläge 31 sind in einem zu Fig. 3 gehörenden Querschnitt, unterhalb der Hauptfigur, extra dargestellt worden.

Die Fig. 4 zeigt in zwei Ansichten einen Befestigungs-und Abdichtring 24, der ein Bestandteil des Bauteiles 50 ist und dessen Funktion darin besteht, sowohl die Einsätze 10;20 in ihrer Lage in den Ein-oder Ausströmkanälen 5 ; 6 zusätzlich zu halten, als auch den Kanal 5;6, in dem sich der Einsatz 20, also die Hülse 21, befindet, am unteren Ende abzudichten.

Eine geeignete Dichtscheibe 11 ist in drei Ansichten in Fig. 5 enthalten. Sie besteht aus vier Flügel 111, die sich im eingeschobenen Zustand an den Rändern 112 überlappen und so die ausreichende Dichtigkeit gewährleisten. Eine solche Gestaltung der Dichtscheibe 11 besitzt den Vorteil, daß sie sich leicht durch den Ein-oder Ausströmkanal 5;6, an den Plattenstößen 8 vorbei, bis zur vorgesehenen Abdichtstelle im Kanal 5;6 schieben läßt. Darüber hinaus ist die Herstellung aus Kunststoff relativ einfach zu bewerkstelligen.

Selbstverständlich ist die vorliegende Erfindung auf andere Ausführungsformen erweiterbar, die mit erfaßt sein sollen. So könnte beispielsweise das Einführungsteil 12 des scheibenförmigen Einsatzes 10 nicht als zentrischer Stab sondern ebenfalls als im Querschnitt rohrartiges Teil - allerdings mit großen mantelseitigen Öffnungen - ausgebildet sein. Ebenfalls ist nicht unbedingt notwendig, die Abdichtstellen auf die Höhe der Plattenstöße 8 zu positionieren. Der Einsatz 10, der als scheibenartig beschrieben wurde, könnte ebenfalls anders ausgebildet sein, wenn er nur, wie in Anspruch 1 definiert, geeignet ist, den einen Kanal 5 ; 6 im wesentlichen abzudichten. Deshalb ist hier auch eine pfropfenartige Gestaltung denkbar. Die dürfte dann präferiert werden, wenn ein anderer etwas steiferer Werkstoff ausgewählt wird.Vor allem ist das Verfahren zur Herstellung von Plattenwärmetauschern, bei denen Einsätze 10;20 in die Ein-und Ausströmkanäle 5;6 eingesetzt werden nicht auf solche beschränkt, die eine dreifache mäanderartige Durchströmung des Wärmetauschers bewirken. Eine ganze Reihe anders gestaltete und die Strömung beeinflussende Einsätze könnten nach dem beanspruchten Verfahren eingebaut werden.

## Patentansprüche

1. Plattenwärmetauscher, insbesondere Ölkühler mit einem Stapel von Wärmetauscherplatten, die unter Bildung von getrennten Strömungskanälen für die wärmeaustauschenden Medien ineinanderliegen und bei dem die Ein-und Austrittsmündungen für wenigstens das eine Medium auf der gleichen Seite des Plattenstapels liegen , mit in den Ein-und Ausströmkanälen vorgesehenen Einsätzen zur Strömungsumlenkung
dadurch gekennzeichnet, daß
daß der Plattenwärmetauscher (1) fügetechnisch verbunden ist und in den Ein-und Ausströmkanal (5 und 6) Einsätze (10; 20) aus Kunststoff eingesetzt sind, derart, daß der eine Einsatz (10) den einen Ein-oder Ausströmkanal (5 oder 6) im wesentlichen an vorbestimmter Stelle absperrt und daß der andere Einsatz (20) eine Hülse (21) ist, die am im Inneren des anderen Kanales (5 oder 6) befindlichen Ende der Hülse (21) eine umlaufende Dichtlippe (22) aufweist, um zwischen der Außenwandung (23) der Hülse (21) und dem Inneren des Plattenwärmetauschers (1) gegen von oben einströmendes Medium abzudichten, so daß der Durchströmweg Mäanderform aufweist.

2. Plattenwärmetauscher nach Anspruch 1, dadurch gekennzeichnet, daß die Einsätze (10;20) als ein einziges Spritzgußteil (50) herstellbar sind und ein Verbindungsteil (30) besitzen mit Positionierungsanschlägen (31) zur korrekten Lagebestimmung der Einsätze (10;20) im Plattenwärmetauscher (1) und mit Sollbruchstellen (32) beziehungsweise Stellen zum vorbestimmten Abtrennen des Verbindungsteiles (30) nach dem Einsetzen vorhanden sind.

3. Plattenwärmetauscher nach den Ansprüche 1 und 2, dadurch gekennzeichnet, daß der eine Einsatz (10) eine elastisch verformbare Scheibe (11) ist, die von einem Einführungsteil (12) getragen ist und die den einen Ein-oder Ausströmkanal (5 oder 6) an vorbestimmter Stelle abdichtet, daß sowohl am Einführungsteil (12) des Einsatzes (10) als am anderen Ende der Hülse (21) ein Befestigungs-bzw. Abdichtring (24) angeordnet ist, der jeweils an den Anschlußflanschen (25) für das Medium gehalten ist.

4. Plattenwärmetauscher nach einem der vorstehenden Ansprüche, dadurch gekennzeichnet, daß die Abdichtstelle des Einsatzes (10) etwa 1/3 bis 2/3, vorzugsweise etwa 1/2 der Anordnungshöhe der Abdichtstelle des Einsatzes (20) vorgesehen ist.

5. Verfahren zur Herstellung eines Plattenwärmetauschers, insbesondere Ölkühlers, in dessen Ein-und Ausströmkanäle Einsätze zur Strömungsumlenkung eingesetzt werden, gemäß den vorstehenden Ansprüchen, dadurch gekennzeichnet, daß der Einsatz (10) für den einen Ein-oder Ausströmkanal (5) und der Einsatz (20) für den anderen Ein-oder Ausströmkanal (6) als ein einheitliches Bauteil (50) nach dem fügetechnischen Verbinden der einzelnen Wärmetauscherplatten (2) des Plattenwärmetauschers (1) in einem Arbeitsschritt eingesetzt und anschließend das die Einsätze (10;20) verbindende Verbindungsteil (30) des Bauteils (50) entfernt wird.

6. Verfahren zur Herstellung eines Plattenwärmetauschers nach Anspruch 5, dadurch gekennzeichnet, daß das Verbindungsteil (30) an vorgesehenen Sollbruchstellen (32) von den Einsätzen (10;20) abgetrennt wird.

7. Verfahren zur Herstellung eines Plattenwärmetauschers nach den Ansprüchen 5 und 6, dadurch gekennzeichnet, daß die Einsätze (10; 20) in den Kanälen (5;6) eingeklemmt oder eingespannt werden.

## Claims

1. Plate-type heat exchanger, especially oil coolers with a stack of heat-exchanger plates which lie in one another by forming separate flow channels for the heat-exchanging mediums and where the inlet and outlet openings for at least the one medium are on the same side of the plate stack, with the inserts provided in the inlet and outlet channels for the baffling of flow,
characterized in that
the plate-type heat exchanger (1) is joined by metallic bond and inserts (10; 20) made of plastic are mounted in the inlet and outlet channel (5 and 6) in such a way that the one insert (10) seals off the one inlet or outlet channel (5 or 6) on the whole at a predetermined point and that the other insert (20) is a shell (21) which has a circumferential sealing lip (22) at the end of the shell (21) which is in the inside of the other channel (5 or 6) in order to seal off between the outer wall (23) of the shell (21) and the inside of the plate-type heat exchanger (1) against the medium flowing in from above, so that the flow path has a meander form.

2. Plate-type heat exchanger according to claim 1, characterized in that the inserts (10; 20) can be manufactured as a single injection-molding part (50) and have a connection part (30) with positioning stops (31) for a correct determination of position of the inserts (10; 20) in the plate-type heat exchanger (1) and with predetermined breaking points (32) and/or points for the predetermined detachment of the connection part (30) after mounting.

3. Plate-type heat exchangers according to claims 1 and 2, characterized in that the one insert (10) is an elastically formable disk (11), borne by an insertion part (12) and which seals off the one inlet or outlet channel (5 or 6) at a predetermined point that both on the insertion part (12) of the insert (10) and the other end of the shell (21) a fastening and/or sealing ring (24) is positioned which is held each time at the connection flanges (25) for the medium.

4. Plate-type heat exchangers according to one of the above claims, characterized in that the sealing point of the insert (10) is planned about 1/3 to 2/3, preferably about 1/2 of the positioning height of the sealing point of the insert (20).

5. Process for the production of a plate-type heat exchanger, especially oil cooler, in whose inlet and outlet channels inserts for the baffling of flow are mounted according to the above claims, characterized in that the insert (10) for the one inlet or outlet channel (5) and the insert (20) for the other inlet or outlet channel (6) is mounted in one work step as a uniform component (50) after the joining of the individual heat-exchanger plates (2) of the plate-type heat exchanger (1) by means of metallic bond and after that the connection part (30) of the component (50) connecting the inserts (10; 20) is removed.

6. Process for the production of a plate-type heat exchanger according to claim 5, characterized in that the connection part (30) is detached at the predetermined breaking points (32) from the inserts (10; 20).

7. Process for the production of a plate-type heat exchanger according to claims 5 and 6, characterized in that the inserts (10; 20) are clamped into or mounted in the channels (5; 6).

## Revendications

1. Un échangeur de chaleur à plaques, en particulier un radiateur à huile pourvu d'un empilement de plaques d'échangeur de chaleur qui s'emboîtent les unes dans les autres en formant des canaux de circulation séparés pour les fluides d'échange de chaleur, dans lequel les orifices d'admission et d'évacuation pour au moins un fluide se situent sur le même côté de l'empilement de plaques, avec des éléments prévus dans les canaux d'admission et d'évacuation pour dévier le cours du flux,
caractérisé par le fait que
l'échangeur de chaleur à plaques (1) est assemblé techniquement et que des éléments (10;20) en matière plastique sont installés dans les canaux d'admission et d'évacuation (5 et 6), de telle façon que l'un des éléments (10) obture dans sa plus grande partie et à un endroit déterminé l'un des canaux d'admission ou d'évacuation (5 ou 6), et que l'autre élément ( 20) soit une douille (21) qui présente un joint circulaire (22) à celle de ses extrémités qui se trouve à l'intérieur de l'autre canal (5 ou 6), pour étanchéiser la zone entre les parois extérieures (23) de la douille (21) et l'intérieur de l'échangeur de chaleur à plaques (1) lorsque le fluide arrive du haut, de façon à ce que le flux prenne une voie sinueuse, en forme de méandres.

2. Un échangeur de chaleur à plaques d'après la revendication 1, caractérisé par le fait qu'il est possible d'usiner les éléments (10;20) en une seule pièce moulée par injection (50), que ces éléments (10;20) possèdent une pièce d'accouplement (30) avec des butées de positionnement (31) pour une détermination correcte de la position des éléments (10;20) dans l'échangeur de chaleur à plaques (1), et avec des endroits de coupure théoriques, plus exactement des endroits prévus pour permettre d'ôter la pièce d'accouplement (30) après la pose.

3. Un échangeur de chaleur à plaques d'après les revendications 1 et 2, caractérisé par le fait que l'un des éléments (10) est un disque (11) élastique et déformable porté par une pièce d'introduction (12), disque qui étanchéise l'un des canaux d'admission ou d'évacuation (5 et 6) à un endroit déterminé, et qu'une bague de fixation ou plus exactement de jointage (24) est placée aussi bien sur la pièce d'introduction (12) de l'élément (10) qu'à l'autre extrémité de la douille (21), cette bague (24) étant à chaque fois retenue par des brides de raccord (25) pour le fluide.

4. Un échangeur de chaleur à plaques d'après l'une des revendications précédentes, caractérisé par le fait que l'endroit d'étanchéisation de l'élément (10) est prévu pour se trouver à peu près entre 1/3 et 2/3, de préférence à la moitié de la hauteur à laquelle est situé l'endroit d'étanchéisation de l'élément (20).

5. Procédé de fabrication d'un échangeur de chaleur à plaques, particulièrement d'un radiateur à huile, dans lequel sont installés, à l'intérieur des canaux d'admission et d'évacuation , des éléments permettant de dévier le cours du flux conformément aux revendications précédentes, caractérisé par le fait que l'élément (10) pour un canal d'admission ou d'évacuation (5) et l'élément (20) pour l'autre canal d'admission ou d'évacuation (6) peuvent être posés comme une pièce unique (50) en une seule démarche après l'assemblage technique des différentes plaques (2) de l'échangeur de chaleur à plaques (1), ensuite de quoi la pièce de raccordement (30) sur la pièce (50), reliant les éléments (10,20), sera retirée.

6. Procédé de fabrication d'un échangeur de chaleur à plaques d'après la revendication 5, caractérisé par le fait que la pièce de raccordement (30) sera séparée des éléments (10;20) à des endroits de coupure théoriques (32) prévus.

7. Procédé de fabrication d'un échangeur de chaleur à plaques d'après les revendications 5 et 6, caractérisé par le fait que les éléments (10;20) seront posés dans les canaux (5;6) par serrage ou par tension.
